# EUROPÄISCHE PATENTSCHRIFT

(11) **EP 1 842 461 B1**
(45) Veröffentlichungstag und Bekanntmachung des Hinweises auf die Patenterteilung: **21.10.2009**
(21) Anmeldenummer: 07006917.4
(22) Anmeldetag: 03.04.2007
(51) Int. Cl.: A47G 23/02, B65D 25/22

(54) **Haltehilfe für Karton-Flüssigkeitsverpackungen**
Holding aid for carton packages for liquids
Support pour emballages de liquides en carton

(30) Priorität: 06.04.2006 DE 202006005620 U; 24.10.2006 DE 202006016249 U
(43) Veröffentlichungstag der Anmeldung: 10.10.2007
(73) Patentinhaber: Künne van Haselen, Adriana, 49456 Bakum (DE)
(72) Erfinder: Künne van Haselen, Adriana, 49456 Bakum (DE)
(74) Vertreter: Bünemann, Egon

(56) Entgegenhaltungen:
- DE-A1- 4 025 211
- DE-A1- 10 232 367
- DE-U1- 8 908 787
- DE-U1- 20 206 891
- DE-U1- 29 509 533
- DE-U1- 29 509 810
- DE-U1- 29 621 900
- DE-U1-202006 005 620
- DE-U1-202006 016 249
- US-A- 3 794 370

## Beschreibung

Die Erfindung betrifft eine Haltehilfe für Karton-Flüssigkeitsverpackungen gemäß dem Oberbegriff des Anspruchs 1.

Die Entwicklung einer Haltehilfe für Karton-Flüssigkeitsverpackungen (insbesondere quaderförmige Getränkekartons) bezieht sich auf das Problem des häufig unkontrollierten Ausgießens bei plötzlichem Zusammendrücken der Kartonverpackung durch den seitlichen Handdruck. Dieses kann unabhängig von dem verwendeten Ausgießsystem geschehen. Zusätzlich wird das Entgleiten der Verpackung durch eventuelle Feuchtigkeitsbildung und/oder Verschmutzung unterbunden. Beim Abstellen der Verpackung auf eine Unterlage können zudem durch die Feuchtigkeitsbildung (Kondensbildung) Schäden an der Unterlage entstehen (z. B. Farbausbleichung auf Holztisch).

Gemäß DE 94 08 075.5 U1 ist eine als Griff für Getränkekartons vorgesehene Haltehilfe bekannt. Kartonverpackungen für Flüssigkeiten besitzen in der Regel eine Verschlußlasche, die seitlich abgeknickt und an die Seitenwand oder dem Unterboden der Verpackung geklebt ist. Mindestens eine dieser Laschen wird zur Montage der Haltehilfe von der Kartonverpackung gelöst und seitlich in die passend geformte Nut der Haltehilfe eingeschoben. Die Konstruktion dieser bekannten Haltehilfe in Form eines Stützwinkels gemäß DE 94 08 075.5 U1 weist einen auf einer Oberseite des Kartons auflegbaren ersten Schenkel auf, so daß in der Gebrauchsstellung der am anderen Schenkel mittels einer Verschlußlasche gehaltene Karton mit seinem Gewicht die Halteverbindung auf Zug belastet. Damit kann der Karton ungewollt herausrutschen und damit diese Haltehilfe insgesamt funktionale Nachteile aufweisen. Bei einer als L-förmige Profilplatte ausgebildeten Vorrichtung gemäß DE 296 21 900 U1 wird eine Lasche des Kartons zwar in eine Aufnahmenut eingelegt, aber in Gebrauchslage entsteht an dieser Lasche eine Zugkraft, die zu ungewolltem Lösen der Verbindung führt. In DE 295 09 810 U1 und DE 102 32 367 A1 sind jeweils mehrteilige Baugruppen mit variabel einstellbaren Haltehaken als Zusatzelement vorgesehen, so daß diese Haltehilfen aufwendig in der Herstellung und bei der Handhabung wenig bedienfreundlich sind.

Die Erfindung befaßt sich mit dem Problem, eine Haltehilfe für Karton-Flüssigkeitsverpackungen zu schaffen, die für eine stabilere sowie lagevariablere Abstützung auch unterschiedliche Größe und/oder Gestalt aufweisender Karton-Flüssigkeitsverpackungen geeignet ist, dabei mit variabel einsetzbaren Verbindern eine insgesamt verbesserte sowie sichere Handhabung ermöglicht und mit geringem technischen Aufwand einfach herstellbar ist.

Die Erfindung löst diese Aufgabe durch eine Haltehilfe mit den Merkmalen des Anspruchs 1. Weitere vorteilhafte Ausgestaltungen ergeben sich aus den Ansprüchen 2 bis 12.

Die Haltehilfe ist in erfindungsgemäßer Ausführung als im wesentlichen L-förmiger Formkörper ausgebildet, bei dem gemeinsam als Stützwinkel wirksame Schenkel mit zumindest einem zusätzlichen formschlüssigen Verbinder eine funktionale Einheit bilden. Dieser Formkörper kann den zur Handhabung vorgesehenen Karton vorzugsweise im Bereich eines kurzen Schenkels des L-Profils untergreifen, so daß gleichzeitig mit dem langen Schenkel eine Stützkontur für den hier anliegenden Karton wirksam wird. Zusätzlich ist eine eine ungewollte Kippung des Kartons verhindernde Halteverbindung im Bereich des Formkörpers herstellbar, wozu mehrere konstruktive Ausführungen von Verbindern denkbar sind.

In der Regel kann die erfindungsgemäße Haltehilfe das Gewicht der Kartonverpakkung unabhängig vom Füllgewicht bereits dann sicher tragen, wenn eine am Karton befindliche Verschlußlasche gelöst und in einer als Verbinder wirksamen Aussparung des L-Formkörpers festgelegt wird. Zusätzlich ist jedoch eine weitere Befestigung durch Herausschieben einer vertikalen Stützplatte am langen Schenkel vorgesehen, wobei das zusätzliche Einstecken einer weiteren Verschlußlasche, beispielsweise in eine dafür vorgesehene zweite Nut, möglich ist. Die entwickelte Haltehilfe sorgt durch ihre Formgebung für ein gleichmäßiges und großflächiges Abstützen der Verpackung an der Haltehilfe, wobei die Hand an einem Griff oder einer Griffschlaufe geführt wird. Somit wird eine direkte Handberührung mit der Verpackung vermieden und die Haltehilfe verhindert ein plötzliches Eindrücken des Kartons. Beim Verwenden der Haltehilfe wird zudem der direkte Kontakt der Verpackung mit der Unterlage beim Abstellen vermieden, da der kurze Schenkel des L-Formkörpers auflegbar ist. Zum Entfernen der Haltehilfe wird die Verschlußlasche einfach wieder aus der als Verbinder wirksamen Aussparung oder Nut herausgeschoben. Somit ist die Haltehilfe nahezu unbegrenzt wiederverwendbar.

Die Konstruktion besteht aus einem einfach gefertigten Bauteil (z. B. Form- oder Biegeteil) mit entsprechender Formgebung für das Halten und Abstützen der KartonVerpackung. Ausschlaggebend ist dabei die Formung einer Haltenut. Diese kann entsprechend der Materialstärke des aufzunehmenden Kartons geformt sein. Da die Materialstärke handelsüblicher Karton-Flüssigkeitsverpackungen häufig jedoch ähnlich ist, ist eine weitgehend standardisierte Formgebung im Bereich der Halteverbindungs-Profile möglich.

Die Herstellung des Griffs ist in vielen denkbaren Formen und Designs möglich, wobei auch eine separate Anfertigung mit entsprechender Fixierung an der Haltehilfe denkbar ist. Es besteht die Möglichkeit, die Befestigung des Kartons sowohl an den oberen als auch an den unteren Laschen vorzunehmen, unabhängig von dem beim jeweiligen Karton vorgesehenen Ausgußsystem. Die stützende Grundform der Haltehilfe wird das Gewicht des Kartons in jeder normalen Gebrauchslage aufnehmen und festhalten.

Als mögliche Materialien für die Haltehilfe können Kunststoffe, Verbundwerkstoffe sowie keramische als auch metallische Werkstoffe dienen. Vorzugsweise ist die Herstellung als Spritzgußteil vorgesehen, wobei die Kontur des Formkörpers optimal an diese Herstellung anpaßbar ist. Auch eine Herstellung aus Holz, Holzfaserstoffen oder Glas wäre denkbar. Farbe und Design kann beliebig verändert und auch eventuell auf Kundenwünsche angepaßt werden. Zur Gewichts- und Materialreduzierung sind auch Aussparungen und Durchbrüche in den tragenden bzw. nicht tragenden Elementen der Haltehilfe möglich.

Die stützende Grundform der Haltehilfe wird das Gewicht des Kartons in jeder normalen Gebrauchslage aufnehmen und festhalten, wobei es auch möglich ist, verschiedene Verpackungsformen und -typen aufzunehmen. Der untere kurze Schenkel nimmt den Karton nach Art einer Grundplatte auf und trägt das Gewicht des Kartons. Der obere lange Schenkel des Formkörpers liegt am Karton an und stützt diese während des Ausgießens. Dabei kann mit einer zusätzlichen vorderen Kante am kurzen Schenkel das Wegrutschen der Verpackung verhindert werden. An den übrigen Seiten der Grundplatte sind weitere Haltekanten nicht erforderlich, könnten jedoch mit geringem Aufwand geformt sein.

Bei einer weiteren Ausführung des L-Formkörpers ist eine zusätzliche Fixierschlaufe vorgesehen. Diese sorgt für einen sicheren Halt der Verpackung an der Haltehilfe und kann entweder direkt angeformt oder auch als zweites Bauteil realisiert werden. Durch die Möglichkeit einer Längenverstellung dieser Fixierschlaufe mittels eines Fixierschlitzes o. dgl. kann Rücksicht auf unterschiedliche Verpackungsformen und -typen genommen werden; in jedem Fall wird der Karton in dem als Stützwinkel wirksamen L-Formkörper auch in der Gebrauchslage beim Ausgießen der Flüssigkeit aus dem Karton gesichert.

Weitere Einzelheiten und vorteilhafte Ausgestaltungen ergeben sich aus der nachfolgenden Beschreibung.Die Ausführungsformen gemäßden Figuren 5-7, 12, 13 sind nicht erfindungsgemäß. In der Zeichnung zeigen:
- Fig. 1: eine Perspektivdarstellung der Haltehilfe als L-förmiger Formkörper mit den Karton aufnehmendem kurzem und langem Schenkel,
- Fig. 2: eine Seitenansicht der Haltehilfe gemäß Fig. 1,
- Fig. 3: eine Draufsicht der Haltehilfe gemäß Fig. 1,
- Fig. 4: eine Vorderansicht der Haltehilfe gemäß Fig. 1,
- Fig. 5: eine nicht erfindungsgemäße Haltehilfe mit im wesentlichen einlagiger Ausbildung der beiden Schenkel,
- Fig. 6: eine Perspektivdarstellung der Haltehilfe gemäß Fig. 5 mit darauf gehaltenem Karton,
- Fig. 7: eine Perspektivdarstellung ähnlich Fig. 6 mit einem größeren Karton in Gebrauchsstellung auf der Haltehilfe,
- Fig. 8: eine Perspektivdarstellung ähnlich Fig. 1 mit dem Aussparungen im langen Schenkel aufweisenden Formkörper,
- Fig. 9: eine Perspektivdarstellung der Haltehilfe in Gebrauchsstellung, und
- Fig. 10 bis Fig. 13: jeweilige Perspektivdarstellungen der Haltehilfe mit jeweiligen materialsparenden Ausführungen der Formschenkel, wobei die die Haltehilfe gemäß den Figuren 12 und 13 nicht erfindungsgemäß sind.

In Fig. 1 ist die erfindungsgemäße Haltehilfe als ein L-förmiger Formkörper 1 dargestellt und die Darstellung gemäß Fig. 9 verdeutlicht die Haltehilfe in Gebrauchsstellung.

Zur Montage der Haltehilfe mit dem Karton 2 wird dieser auf einen als Grundplatte wirksamen kurzen Schenkel 3 der Haltehilfe gestellt (Fig. 2). Ein als schwenkbare Fixierschlaufe ausgebildeter Halter 4 (Fig. 5) kann dann um eine Verschraubung 5 der Kartonverpackung 2 gelegt werden (Pfeil A). Dabei kann der Halter 4 auch in einen Fixierschlitz 6 eingehängt werden. Durch das Anbringen eines Stützansatzes als Kante 7 an dem als Stützplatte wirksamen Schenkel 3 kann ein Verschieben des Kartons 2 nach vorn verhindert werden (Fig. 6, Fig. 7). Ein Wegkippen des Kartons 2 kann durch die Fixierschlaufe 4 vermieden werden. Somit kann man den gesamten Karton 2 am Griff 8 tragen und diesen auch zum sicheren Ausschenken des Inhalts benutzen (Fig. 9). Die direkte Handberührung mit dem Karton 2 wird vermieden und die Haltehilfe verhindert das plötzliche Eindrücken des Kartons. Beim Verwenden der Haltehilfe 1 wird zudem der direkte Kontakt der Verpackung 2 mit der Unterlage beim Abstellen vermieden.

Fig. 1 verdeutlicht, daß die erfindungsgemäße Haltehilfe als ein Stützwinkel ausgebildet ist, der den im wesentlichen L-förmigen Formkörper 1 aufweist. Dieser definiert dabei einen den Karton 2 untergreifenden kurzen Schenkel 3 und einen langen Schenkel 9, an dem der Karton 2 anliegt. In diese Stützstellung wird der Karton 2 von zumindest einem zusätzlichen Verbinder 4' (Fig. 8) so erfaßt, daß der Karton 2 in der Gebrauchsstellung (Kippstellung gem. Fig. 9) fixiert ist.

Erfindungsgemäß weist der Formkörper 1 gemäß Fig. 1 eine Aufnahmenut 10 als Verbinder 4' auf, wobei diese Aufnahmenut 10 mit einem der am Karton 2 vorgesehenen Faltansätze 11 (Fig. 9) als Gegenhalter 5 zusammenführbar ist. Die Prinzipdarstellung gem. Fig. 2 verdeutlicht, daß am Formkörper 1 auch mehrere Aufnahmenuten 10, 10' als Verbinder 4', 4" vorgesehen sein können.

Zur Optimierung der Haltewirkung des Formkörpers 1 ist die Aufnahmenut 10 vorteilhaft im Übergangsbereich zwischen dem langen Schenkel 9 und dem kurzen Schenkel 3 so ausgeformt, daß der Faltansatz 11 mit geringem Aufwand und ohne zusätzliche Handgriffe faßbar ist. In der dargestellten Ausführung (Fig. 1) ist die Aufnahmenut 10 in Einschubrichtung B durch einen endseitigen Quersteg 12 begrenzt, so daß der Karton 2 entgegen der Einschubrichtung wieder aus der Gebrauchsstellung lösbar ist. Denkbar ist dabei auch, die Aufnahmenut 10 durchgängig auszuführen (nicht dargestellt), so daß ein Hindurchschieben des Kartons 2 möglich wird.

Ebenso ist denkbar, daß in Einschubrichtung B eine zusätzliche Anlagekante (nicht dargestellt) im Bereich des Schenkels 3 bzw. 9 angeformt ist.

Fig. 1 zeigt auch, daß zumindest der kurze Schenkel 3 zweilagig ausgebildet ist und einen oberen Plattenteil 13 zur direkten Abstützung des Kartons 2 aufweist. Zur bodenseitigen Abstützung dient in dieser Ausführung ein unterer Plattenteil 14. Damit wird deutlich, daß zwischen diesen beiden Plattenteilen 13, 14 in einem zumindest einerseits seitlich offenen Zwischenraum 15 der Faltansatz 11 des Kartons 2 in weitgehend beliebiger Größe aufnehmbar ist (Fig. 2). Es versteht sich, daß dabei der Formkörper 1 im Bereich des oberen Plattenteils 13 im Nahbereich zum langen Schenkel 9 die Aufnahmenut 10 aufweist und diese in den Zwischenraum 15 ausmündet. Denkbar ist auch, daß die in einem Bogenbereich (Radius R) verbundenen Plattenteile 13 und 14 nach Art von Klemmplatten aufeinanderliegend geformt sind (nicht dargestellt), diese beim Einschieben des Faltansatzes 11 aufgespreizt werden und danach den Faltansatz 11 klemmen.

In einer vorteilhaften Weiterbildung des kurzen Schenkels 3 ist vorgesehen, daß die beiden Plattenteile 13, 14 mit einer senkrecht zur Stützebene E verlaufenden Formausnehmung F (Fig. 3, Fig. 10, Fig. 11) versehen sind, womit es möglich wird, den eine Verschraubung als Gegenhalter 5 aufweisenden Karton 2 mit seiner hier zu öffnenden Seite an den kurzen Schenkel 3 anzulegen (nicht dargestellt) und damit eine zweite Gebrauchsstellung des Formkörpers 1 zu definieren. Damit kann der Anwendungsbereich des erfindungsgemäßen Formkörpers 1 vorteilhaft auch auf weitere Typen des Kartons 2 erweitert werden.

Die Perspektivdarstellung gem. Fig. 1 verdeutlicht in Zusammenschau mit Fig. 2 bis 4 die Ausbildung des Formkörpers 1 im Bereich des langen Schenkels 9, wobei diese mit einer vorgelagerten und unmittelbar am Karton 2 (Fig. 2) anlegbaren Stützplatte 16 versehen ist. Diese Stützplatte 16 ist in Richtung einer Hochachse H am langen Schenkel 9 höhenverlagerbar gehalten (Pfeil D, Fig. 2, Fig. 4). Mit einer Strichdarstellung 16' ist in Fig. 2 verdeutlicht, daß mit dieser höhenverlagerbaren Stützplatte 16 für unterschiedlich dimensionierte Kartons 2 ein variabler Anlagebereich vorgebbar ist.

Die Stützplatte 16 ist dabei rückseitig zum langen Schenkel 9 hin mit jeweiligen Formansätzen 17, 18, versehen, die in einer am langen Schenkel 9 geformten Vertikalnut 19 geführt sind (Fig. 4).

Die Seitenansicht gem. Fig. 2 verdeutlicht, daß die Stützplatte 16 zum langen Schenkel 9 hin einen Abstand C aufweist, derart, daß zumindest am oberen Ende des langen Schenkels (Fig. 1) die zweite Aufnahmenut 10' gebildet werden kann (Gebrauchsstellung: Fig. 2), in dem der Faltansatz 11' des Kartons 2 (Fig. 9) einführbar ist.

In Fig. 8 bis 11 sind weitere Ausführungsformen des Formkörpers 1 ähnlich Fig. 1 mit konstruktiven Varianten dargestellt, wobei insbesondere unter dem Gesichtspunkt einer Optimierung von Stabilität und Materialeinsatz im Bereich des langen Schenkels 9 jeweilige Freiräume 20, 20' definiert sind, ohne die Steifigkeit des Systems in der Gebrauchsstellung (Fig. 9) zu beeinflussen. Im Bereich des kurzen Schenkels 3 kann dabei ein Freiraum 20" geformt sein. Ebenso ist denkbar, ähnlich der Stützplatte 16 auch im Bereich des kurzen Schenkels 3 eine Verlängerungsplatte (nicht dargestellt) vorzunehmen. Damit soll in der Stützphase (Fig. 2) eine Wirkung der im Schwerpunkt angreifenden Gewichtskraft G innerhalb des Schenkels 3 garantiert werden.

Die Darstellungen gem. Fig. 5 bis 7 bzw. 12 und 13 verdeutlichen, daß bei der nicht erfindungsgemäßen Ausführung des L-förmigen Formkörpers 1 dieser sowohl im Bereich des langen 9 als auch kurzen Schenkels 3 eine im wesentlichen einstückige Stützplatte 21, 22 aufweist. Damit ist die vorbeschriebene funktionale Wirkung des Formkörpers 1 als Stützwinkel erreicht, wobei der zusätzliche Halter 4 in weitgehend variablen Ausführungsformen mit diesem Formkörper **1** kombiniert sein kann. In zweckmäßiger Ausführung wirkt der am langen Schenkel 9 vorgesehene Halter 4 bei der Fixierung des Kartons 2 mit einem zusätzlichen Verbinder 23 am kurzen Schenkel 3 zusammen. Dieser Verbinder 23 ist in Form der Kante 7 am vorderen Ende des Schenkels 3 vorgesehen.

Der am oberen Ende des langen Schenkels 9 vorgesehene Halter 4 ist in weitgehend beliebiger Ausführung als ein Schwenkteil auszubilden, wobei der Halter 4 so ausgebildet ist, daß durch Längen- oder Durchmesserveränderungen (Maß L) eine Anpassung an unterschiedliche Größen der Kartons 2 bzw. Abstände zu dem Gegenhalter 5 (Fig. 6, Fig. 7) erreichbar ist.

In der dargestellten Ausführung (Fig. 5) ist als Halter 4 eine Kette K mit jeweiligen Formteilen 24 vorgesehen, die in unterschiedlichen Raststellungen im Bereich des Fixierschlitzes 6 aufnehmbar sind. Damit ist mit geringem Aufwand eine einfach lösbare und variabel an die jeweiligen Kartons 2 anpaßbare Konstruktion geschaffen.

Der in unterschiedlichen Ausführungen vorgesehene Griff 8 (Fig. 1, Fig. 5) ist als ein einstückig geformtes Teil denkbar (Fig. 1). In der Ausführung gem. Fig. 5 ist eine nur einen Teilbereich der Länge des Schenkels 9 erfassende Ausführung dargestellt. Zur Stabilisierung dieser kurzen Ausführung in Verbindung mit einer dünnen Stützplatte 21 ist denkbar, den Griff 8 stoffschlüssig, insbesondere durch eine Schweißverbindung oder dergleichen im Bereich 25 am langen Schenkel 9 zu fixieren und damit die Stabilität des mit geringem Materialaufwand hergestellten Formteils 1 zu gewährleisten.

In Fig. 12 und 13 sind jeweilige nicht erfindungsgemäße Ausführungsformen des Formkörpers 1 ähnlich Fig. 10 und 11 dargestellt, wobei jeweilige Freiräume 26, 26' und 27 in den Plattenteil 21 bzw. 22 vorgesehen sind.

## Patentansprüche

1. Haltehilfe für Karton-Flüssigkeitsverpackungen (2), die als ein einen Griff (8) aufweisendes und im wesentlichen L-förmiger Formkörper (1) vorgesehenes Winkelteil ausgebildet ist, mit dem ein Faltansatz (11) o. dgl. Gegenhalter (5) am Karton (2) erfaßbar ist, derart, daß der Karton (2) in einer am langen Schenkel (9) des Winkelteils anlegbaren, vom kurzen Schenkel (3) des Winkelteils untergriffenen und von zumindest einer Aufnahmenut als zusätzlichen Verbinder (4:10) gesicherten Gebrauchsstellung fixierbar ist, **dadurch gekennzeichnet, daß** zumindest der kurze Schenkel (3) zweilagig ausgebildet ist und einen oberen Plattenteil (13) zur direkten Abstützung des Kartons (2) sowie einen unteren Plattenteil (14) aufweist, wobei zwischen diesen beiden Plattenteilen (13,14) in einem zumindest einerseits seitlich offenen Zwischenraum (15) der Faltansatz (11) des Kartons (2) aufnehmbar ist.

2. Haltehilfe nach Anspruch 1, **dadurch gekennzeichnet, daß** im Bereich der Schenkel (3, 9) des Formkörpers (1) mehrere Aufnahmenuten (10;10') als gleichzeitig benutzbare Verbinder (4';4") vorgesehen sind.

3. Haltehilfe nach Anspruch 1 oder 2, **dadurch gekennzeichnet, daß** im Übergangsbereich zwischen einlagigem langem Schenkel (9) und dem zweilagigen kurzen Schenkel (3) die Aufnahmenut (10) vorgesehen ist.

4. Haltehilfe nach einem der Ansprüche 1 bis 3, **dadurch gekennzeichnet, daß** der Formkörper (1) im Bereich des oberen Plattenteils (13) im Nahbereich zum langen Schenkel (9) die Aufnahmenut (10) aufweist und diese in den Zwischenraum (15) ausmündet.

5. Haltehilfe nach einem der Ansprüche 1 bis 4, **dadurch gekennzeichnet, daß** die beiden Plattenteile (13,14) des kurzen Schenkels (3) eine senkrecht zur Stützebene (E) verlaufende Formausnehmung (F) aufweisen.

6. Haltehilfe nach einem der Ansprüche 1 bis 5, **dadurch gekennzeichnet, daß** im Bereich des langen Schenkels (9) eine diesem vorgelagerte und am Karton (2) anlegbare Stützplatte (16) vorgesehen ist.

7. Haltehilfe nach Anspruch 6, **dadurch gekennzeichnet, daß** die Stützplatte (16) am langen Schenkel (9) höhenverlagerbar gehalten ist, derart, daß für unterschiedlich dimensionierte Kartons (2) ein in Richtung einer Hochachse (H) variabler Anlagebereich vorgebbar ist.

8. Haltehilfe nach Anspruch 6 oder 7, **dadurch gekennzeichnet, daß** die Stützplatte (16) rückseitige zum langen Schenkel (9) hin gerichtete Formansätze (17,18) aufweist und diese in einer im langen Schenkel (9) geformten Vertikalnut (19) geführt sind.

9. Haltehilfe nach einem der Ansprüche 6 bis 8 in Kombination mit Anspruch 2, **dadurch gekennzeichnet, daß** die Stützplatte (16) zum langen Schenkel (9) einen Abstand (C) aufweist, derart, daß zumindest am oberen Ende des langen Schenkels (9) eine zweite Aufnahmenut (10') definiert ist.

10. Haltehilfe nach einem der Ansprüche 1 bis 9, **dadurch gekennzeichnet, daß** rückseitig am langen Schenkel (9) ein von dessen oberem Ende bis zum unteren Ende verlaufender Griff (8) als einstückiger Teil geformt ist.

11. Haltehilfe nach einem der Ansprüche 1 bis 9, **dadurch gekennzeichnet, daß** deram langen Schenkel (9) vorgesehene Griff (8) nur einen Teilbereich der Schenkellänge erfaßt.

12. Haltehilfe nach einem der Ansprüche 1 bis 11, **dadurch gekennzeichnet, daß** der lange Schenkel (9) zumindest bereichsweise mit Freiräumen (20) versehen ist.

## Claims

1. Holding aid for carton packages (2) for liquids, which takes the form of an angled part having a handle (8), the angled part being provided in the form of a substantially L-shaped moulded or otherwise shaped body (1), and a folded flap (11) or similar opposed part for connection (5) on the carton (2) being able to be taken hold of with the angled part, in such a way that the carton (2) can be fixed in a position for use in which it can be placed against the long arm (9) of the angled part, in which the short arm (3) of the angled part fits underneath it, and in which it is secured by at least one receiving groove acting as an additional connector (10; 4'), **characterised in that** at least the short arm (3) is of a two-layered form and has an upper plate part (13) for supporting the carton (2) directly and a lower plate part (14), the folded flap (11) of the carton (2) being able to be received between these two plate parts (13, 14) in a intervening space (15) which is open laterally on at least one side.

2. Holding aid according to claim 1, **characterised in that** a plurality of receiving grooves (10, 10') to act as connectors (4, 4') able to be used simultaneously are provided in the region of the arms (3, 9) of the moulded or otherwise shaped body (1).

3. Holding aid according to claim 1 or 2, **characterised in that** the receiving groove (10) is provided in the transitional region between a single-layered long arm (9) and the two-layered short arm (3).

4. Holding aid according to one of claims 1 to 3, **characterised in that** the moulded or otherwise shaped body (1) has the receiving groove (10) in the region of the upper plate part (13), in the region close to the long arm (9), and the receiving groove (10) opens into the intervening space (15).

5. Holding aid according to one of claims 1 to 4, **characterised in that** the two plate parts (13, 14) of the short arm (3) have a shaped recess (F) extending perpendicularly to the plane of support (E).

6. Holding aid according to one of claims 1 to 5, **characterised in that** there is provided in the region of the long arm (9) a supporting plate (16) which is positioned in front of the latter and which can be placed against the carton (2).

7. Holding aid according to claim 6, **characterised in that** the supporting plate (16) is held on the long arm (9) in such a way as to be displaceable in the heightwise direction, in such a way that a region of contact variable in the direction of a heightwise axis (H) can be preset for cartons (2) of different sizes.

8. Holding aid according to claim 6 or 7, **characterised in that** the supporting plate (16) has, at the rear, shaped projections (17, 18) directed towards the long arm (9) and these shaped projections (17, 18) are guided in a vertical groove (19) formed in the long arm (9).

9. Holding aid according to one of claims 6 to 8 in combination with claim 2, **characterised in that** the supporting plate (16) is at a distance (C) from the long arm (9) such that a second receiving groove (10') is defined at least at the top end of the long arm (9).

10. Holding aid according to one of claims 1 to 9, **characterised in that** formed as an integral part on the rear of the long arm (9) there is a handle (8) which extends from the top end of the long arm (9) to the bottom end.

11. Holding aid according to one of claims 1 to 9, **characterised in that** the handle (8) which is provided on the long arm (9) covers only part of the length of the arm.

12. Holding aid according to one of claims 1 to 11, **characterised in that** the long arm (9) is provided with apertures (20) at least in a region or regions.

## Revendications

1. Support pour emballages de liquides en carton (2) conçu comme une pièce d'angle comprenant une poignée (8), prévue dans un corps moulé (1) sensiblement en forme de L et permettant de saisir un embout de pliage (11) ou un élément de contre-appui (5) similaire sur le carton (2), de telle sorte que le carton (2) peut être fixé dans une position d'utilisation pouvant s'appuyer contre la branche longue (9) de la pièce d'angle, en prise par le dessous avec la branche courte (3) de la pièce d'angle et bloquée par au moins une rainure de réception faisant office de connecteur (4 ; 10) supplémentaire, **caractérisé en ce qu'**au moins la branche courte (3) présente deux couches et comprend une partie plaque supérieure (13) destinée à soutenir directement le carton (2) ainsi qu'une partie plaque inférieure (14), l'embout de pliage (11) du carton (2) pouvant être reçu entre ces deux parties plaque (13, 14) dans un espace intermédiaire (15) ouvert au moins latéralement sur un côté.

2. Support selon la revendication 1, **caractérisé en ce que** plusieurs rainures de réception (10 ; 10') faisant office de connecteurs (4' ; 4'') pouvant être utilisés simultanément sont prévues dans la zone des branches (3, 9) du corps façonné (1).

3. Support selon la revendication 1 ou 2, **caractérisé en ce que** la rainure de réception (10) est prévue dans la zone de transition entre la branche langue monocouche (9) et la branche courte bicouche (3).

4. Support selon l'une quelconque des revendications 1 à 3, **caractérisé en ce que** le corps façonné (1) comprend la rainure de réception (10) dans la zone de la partie plaque supérieure (13) dans la zone proche de la branche longue (9) et ladite rainure débouche dans l'espace intermédiaire (15).

5. Support selon l'une quelconque des revendications 1 à 4, **caractérisé en ce que** les deux parties plaque (13, 14) de la branche courte (3) comprennent un évidement façonné (F) s'étendant perpendiculairement au plan d'appui (E).

6. Support selon l'une quelconque des revendications 1 à 5, **caractérisé en ce qu'**une plaque d'appui (16) logée en amont de la branche longue (9) et pouvant s'appuyer contre le carton (2) est prévue dans la zone de ladite branche longue.

7. Support selon la revendication 6, **caractérisé en ce que** la plaque d'appui (16) est maintenue sur la branche longue (9) avec un décalage en hauteur tel qu'une zone d'appui variable en direction d'un axe vertical (H) peut être prédéfinie pour des cartons (2) de dimensions différentes.

8. Support selon la revendication 6 ou 7, **caractérisé en ce que** la plaque d'appui (16) comprend des embouts façonnés (17, 18) arrière orientés en direction de la branche longue (9) et ceux-ci sont guidés dans une rainure verticale (19) formée dans la branche longue (9).

9. Support selon l'une quelconque des revendications 6 à 8 en combinaison avec la revendication 2, **caractérisé en ce que** la plaque d'appui (16) comprend un écart (C) par rapport à la branche longue (9) de telle sorte qu'une seconde rainure de réception (10') est définie au moins sur l'extrémité supérieure de la branche longue (9).

10. Support selon l'une quelconque des revendications 1 à 9, **caractérisé en ce qu'**une poignée (8) s'étendant de l'extrémité supérieure de la branche longue à l'extrémité inférieure de celle-ci est formée à l'arrière en tant que pièce monobloc sur la branche longue (9).

11. Support selon l'une quelconque des revendications 1 à 9, **caractérisé en ce que** la poignée (8) prévue sur la branche longue (9) ne saisit qu'une zone partielle de la longueur de la branche.

12. Support selon l'une quelconque des revendications 1 à 11, **caractérisé en ce que** la branche longue (9) est pourvue au moins par zones d'espaces libres (20).
